# EUROPÄISCHE PATENTSCHRIFT

(11) **EP 0 151 204 B1**
(45) Veröffentlichungstag und Bekanntmachung des Hinweises auf die Patenterteilung: **03.02.1988**
(21) Anmeldenummer: 84101317.0
(22) Anmeldetag: 09.02.1984
(51) Int. Cl.: B44B 5/00, B30B 15/32

(54) **Münzprägepresse**
Coining press
Presse à frapper les monnaies

(43) Veröffentlichungstag der Anmeldung: 14.08.1985
(73) Patentinhaber: L. SCHULER GmbH, D-73012 Göppingen (DE)
(72) Erfinder: Finsterwalder, Kurt, D-7320 Göppingen (DE); Güthle, Rainer, D-7333 Ebersbach-Weiler (DE)

(56) Entgegenhaltungen:
- CH-A- 383 167
- GB-A- 1 516 841
- US-A- 3 661 008
- ZEITSCHRIFT FÜR INDUSTRIELLE FERTIGUNG, Band 69, 1979, Seiten 173-179, Springer-Verlag, Berlin, DE; W. BEISEL: "Münzprägen"
- BRAUNKOHLE, WÄRME UND ENERGIE, Band 3, Heft 19/20, Oktober 1951, Seiten 333-338, Düsseldorf, DE; M. KAISER: "Die Kniehebelpresse der Maschinenfabrik Buckau R. Wolf AG., Grevenbroich (früher Magdeburg) und ihre Ergebnisse im betrieblichen Einsatz"

## Beschreibung

Die Erfindung betrifft eine Münzprägepresse mit einem Prägestößelantrieb aus einem von einer Kurbelwelle über ein Mittellager getriebenen Dreieckhebel, der mit einem hinteren Schwingenlager an einem Lenker und über den gestellseitig und mit einem vorderen Schwingenlager über eine Druckstange an dem Prägestößel angelenkt ist, und mit einem von dem Stößelantrieb über einen Umlenktrieb abgeleiten Antrieb des Auswerferprägestempels zum Erzeugen einer im wesentlichen zeitgleich mit der aus dem vorderen Totpunkt in den hinteren Totpunkt ausgeführten Bewegung des Stößels erfolgenden Auswurfbewegung.

In unserer europäischen Patentameldung, Veröffentlichungsnummer 0 101 590, ist eine Münzprägepresse beschrieben, von der gattungsmäßig ausgegangen wird. In Weiterbildung dieser Presse ist es Ziel der Erfindung, den Auswerferprägestempel und bei zusätzlicher Verwendung einer auf den Auswerferprägestempel wirkenden Ausweferstange auch diese und das Prägewerkzeug zu schützen. Schadensfälle können z. B. dann eintreten, wenn ein Prägerohling nicht richtig in den Prägering eingelegt oder das Prägefertigteil beim Auswerfen nicht einwandfrei aus dem Bereich des Prägewerkzeuges herausgeführt worden ist, so daß sich dieses mit dem neu hinzugeführten Prägerohling bei dem folgenden Hub zwischen Prägematrize und -Patrize befindet.

Darüber hinaus ist es für ein Glanzprägen erforderlich, das Prägestück mehrere Prägehübe in der Prägematrize zu belassen. Hierzu ist es angebracht, das Wirksamwerden der Auswerfereinrichtung für nachfolgende Hübe zu unterbinden.

Aufgabe der Erfindung ist es, eine Einrichtung für die Vermeidung von Beschädigungen am Auswerfersystem und am Prägewerkzeug sowie für die gesteuerte Unterbindung der Auswerfertätigkeit bzw. -Wirksamkeit zu schaffen, die in ein und demselbem Anlenkpunkt des Auswerferhebels angreift.

Diese Aufgabe wird dadurch gelöst, daß der Umlenktrieb aus einer direkt am Prägestößel angelenkten Druckstange und einem einarmigen Auswerferhebel ausgeführt ist, der mit einem Ende an dem der stößelseitigen Anlenkung abgewandten Ende der Druckstange und mit einem Bereich seiner Länge gegen den Auswerferprägestempel anliegt, und daß das zweite Ende des Auswerferhebels an dem bewegbaren Teil einer ansonsten gestellfesten Arbeitskolben-Zylindereinheit angebracht ist, die im Sinne einer Druckanlage des Auswerferhebels an dem Auswerferprägestempel ggf. über eine Auswerferstange druckmäßig vorgespannt ist.

Durch die Doppelausnutzung einer Arbeitskolben-Zylindereinheit ergibt sich in vorteilhafter Weise eine kompakte, leicht zu montierende und justierbare Baugruppe, deren Einstellbarkeit gesteuert und deren Funktion leicht überwachbar ist. Vorhandene Münzprägepressen sind auf dieses System umrüstbar und auch bei der Neuentwicklung im Aufbau grundsätzlich unterschiedlicher Münzprägepressen, z. B. stehende Münzprägepressen, ist ein solches System direkt zu übernehmen.

Die Übertragungsmittel für die Stößelbewegung auf den Auswerferhebel sind entsprechend Patentanspruch 2 auf wenige Mittel beschränkt, so daß es zu keiner großen Toleranzanhäufung kommt.

Vermittels der Maßnahme nach dem Patentanspruch 3 ist eine einfache, zuverlässige Abfrage des Auswerferhebels vor Eintreten des Schadensfalles möglich.

Es sind zwar zum Teil Einzelmaßnahmen der Erfindung in der DE-OS-27 42 041 und der DE-OS-28 45 337 beschrieben worden. Die hier gezeigten Mittel dienen anderen Aufgaben und wirken nicht gemeinsam im Sinne der Erfindung auf einen Anlenkpunkt des Auswerferhebels.

Die erstgenannte Druckschrift zeigt einen vom Antrieb eines Prägestößels bewegten Übertragungshebel, der auf ein Ende eines zweiarmigen Auswerferhebels wirkt. Der Auswerferhebel ist mit seinem zweiten Ende gegen eine Auswerferstange gelegt und in einem mittleren Bereich seiner Hebellänge über einen Exzenterantrieb im Sinne einer Unterbrechung der Auswerfertätigkeit (Hubauslaßsteuerung) angelenkt.

Die zweitgenannte Druckschrift zeigt eine Auswerfereinrichtung mit einem in die Verlängerung der Auswerferstange über eine Kolben-Zylindereinheit einschwenkbaren Auswerferverlängerer.

Unter Bezugnahme auf das Ausführungsbeispiel in der Zeichnung soll die Erfindung nachfolgend beschriben werden.

Es zeigen:
Fig. 1 einen Teil einer Münzprägepresse in einer Verkleinerung mit dem Stößelantrieb,
Fig. 2 schematisch die Beweungsphasen des Dreieckhebelsystemes für die Bewegung des Stößels,
Fig. 3 die Schwingbewegung des vorderen Schwingenlagers in einer Vergrößerung der Darstellung 111 in Fig. 2 und
Fig. 4 das Umlenksystem für den Auswerferprägestämpel nach der Erfindung in einer Verkleinerung.

In dem Gestell 2 einer Münzprägepresse 1 ist eine motorgetriebene Kurbelwelle 3 drehbar gelagert zum Antrieb des Mittellagers 4 einer Schubstange 5, die in Art eines Dreieckhebels ausgebildet ist. In dem hinterem Schwingenlager 7 des Dreieckhebels ist ein bei 9 im Gestell 2 schwingbarer Lenker 8 angelenkt. Das vordere Schwingenlager 6 ist über eine Druckstange 11 am Stößel 12 im Drehpunkt 19 angelenkt. Der Stößel 12 ist in Druckrichtung, diese liegt in der Stempelmittellinie 15, im Gestell längsverschieblich gelagert und trägt an seinem dem Drehpunkt 19 entgegengesetzten Endteil den Prägestempel 16. Der Prägestempel 16 arbeitet mit dem Prägewerkzeug und insbesondere mit dem Auswerferprägestempel 17 zusammen, wenn ein Prägestück 13 in dem Prägewrkzeug orientiert ist. Das Prägestück 13 kann beispielsweise über einen Zuführteller 18 in das Prägewerkzeug geführt und nach dem Prägen aus diesem Bereich vermittels des Zuführtellers herausgeführt werden. Der Zuführteller ist bei 44 drehbar und durch eine Schrittschalteinrichtung verstellbar gelagert. Der Schrittantrieb kann auch vom Pressenantrieb aus erfolgen. Für den Werkzeugwechsel ist der Zufürteller aus dem Prägebereich herausschwenkbar gelagert. Die Mittel für die Zufühung des Prägerohlinges in den Zuführteller, die Mittel zur schrittweisen Bewegung und für die Entnahme bzw. den Ausstoß aus dem Drehteller sind nicht näher dargestellt und können in bekannter Weise aufgebaut sein. Position 27 weist auf die Lage des Prägestückes 13 und die Prägeoberflächen des Prägestempels 16 und des Auswerferprägestempels 17 hin. Letzterer wirkt mit einer Auswerferstange 31 zusammen, die über einen Umlenktrieb, der noch zu beschreiben sein wird, in Richtung einer in der Stempelmittellinie 15 gefürten Auswerferbewegung betätigbar ist. Zwischen Prägestempel 16 und Auswerfwerprägestämpel 17 ist ein solch geringer Spalt zur Aufnahme des Prägestückes 13 eingerichtet, daß das Prägestück zwischen den Stempeln und im wesentlichen auch nach dem Prägen von den Stempeln geführt wird. Hierzu ist es erforderlich, daß der Stößel 12 und mit diesem der Prägestempel 16 im Bereich des hinteren Totpunktes Tₕ zum Stillstand kommt. Der Antrieb für die Stößelbewegung ist hierbei nicht abzuschalten.

Eine Möglichkeit hierfür ist in den Fig. 2 und 3 dargestellt. Diese Figuren zeigen im besonderen die Phasen der Fertigung des Prägeteiles in Abhängigkeit von der Drehbewegung des Mittellagers 4 auf. Das gestellseitige Lenkerlager 9 ist in Bezug auf die Stempelmittellinie 15 auf der der Kurbelwelle 3 gegenüberliegenden Seite angeordnet.

Der Lenker 8 ist mit dem angeschlossenen hinteren Schwingenlager 7 um das Lenkerlager 9 in einem Kreisbogen mit dem Radiusmaß entsprechend der Lenkerlänge beweglich. Der Abstand von Mitte des hinteren Schwingenlagers 7 zur Mitte des Mittellagers 4 ist größer als der mögliche Größtabstand von Mitte des Mittellagers 4 zur Stempelmittellinie 15, gemessen als Strecke zwischen Mitte des Mittellagers 4 und Mitte des hinteren Schwingenlagers 7. Der Abstand von der Mitte des vorderen Schwingenlagers 6 bis zur Mitte des hinteren Schwingenlagers 7 sowie der Abstand von der Mitte des vorderen Schwingenlagers 6 bis zur Mitte des Mittellagers 4 ist jeweils so ausgelegt, daß die Mitte des vorderen Schwingenlagers 6 immer dann, wenn das Mittellager 4 eine Stellung einnimmt, die dem vorderen Totpunkt Tᵥ des Stößels 12 entspricht, auf der Seite zur Stempelmittellinie 15 liegt, die dem gestellseitigen Lenkerlager 9 zuzuordnen ist. Bei einer Stellung des Mittellagers 4, die dem hinteren Totpunkt Tₕ des Stößels 12 entspricht, liegt die Mitte des vorderen Schwingenlagers 6 auf der Seite der Stempelmittellinie 15, die der Kurbelwelle 3 zuzuordnen ist. Hierdurch und durch die Auslegung der Längen von Lenker 8, Schwinge 10, Dreieckhebel 5 und Lage der Anlenk- und Abgriffspunkte 4, 6, 7 ergibt sich für das vordere Schwingenlager 6 eine Schwingbahn 43, die im rechten Kurventeil von etwa Ausgang der oben und unten dargestellten Radien einen zumindest nahezu kreisförmigen Kurventeil bildet, der sich beidseitig zur Stempelmittellinie 15 erstreckt. Innnerhalb dieses Kurventeiles liegt der hintere Totpunkt Tₕ für den Stößel 12, so daß dieses in der Zeit des Durchlaufens des kreisbogenförmigen Kurventeiles durch das vordere Schwingenlager 6 seine Stellung nicht verändert, womit für den Wechsel des Prägestückes, Herausnehmen und Einlegen, durch den Transportmechanismus, Zuführteller 18, ausreichend Zeit geschaffen worden ist. Tₕ im rechten Kuventeil der Kurve 43 kennzeichnet den Beginn der Totpunktlage des Stößels 12, während sich Kurbelwelle 3, Mittellager 4 und Dreieckhebel 5 weiterhin bewegen. Bei Drehung der Kurbelwelle 3 in Richtung des Pfeiles 38 erfolgt nach dem Erreichen des hinteren Totpunktes der Wechsel des Prägestückes. Bei etwa dem Punkt 39, also mit Beginn der Beschleunigung des Stössels 12, erfolgt die Mitnahme des Prägestückes in das Prägewerkzeug durch den Prägestempel 16. Die Beschleunigungsphase ist etwa bei dem Punkt 41 beendet; der Stößel wird bis zum Erreichen des vorderen Totpunktes Tᵥ als Folge der Bewegung des vorderen Schwingenlagers 6 in den linken Kurventeil bei 41 abgebremst. Das gefertigte Prägeteil, eine beispielsweise Münze oder Medaille, wird nach dem Durchfahren des vorderen Totpunktes des Stößels dem Zuführteller 18 zugeführt. Die Übernahme der Münze in den Zuführteller 18 erfolgt hierbei in einem Zeitraum sich Stark verlangsamender Bewegung des Stößels bis etwa zu dem gezeigten Punkt 42. Das über die Druckstange 11 am Stößel 12 angelenkte vordere Schwingenlager 6 ist somit über die geschlossene Schwingbahn 43 unter Mitnahme des Stößels antreibbar und der Auswerferprägestempel 17 ist zumindest für den Bereich der Rückstellbewegung des Stößels über das Umlenkgetriebe im Sinne einer Auswerferbewegung mitfübar, so daß auch für die Zeit nach dem Prägen das Prägefertigteil durch den Prägestempel 16 und den Auswerferprägestempel 17 und zwischen diesen bis zur Übergabe an den Zufürtteller 18 ggf. unter Einbeziehung eines geringfügigen Spiels allseitig geführt ist.

Fig. 4 zeigt den im Gestell 2 der Münzprägepresse 1 in Gleitlagern 34 verschieblich gelagerten Stößel 12 mit einem Drehpunkt 29, indem eine Druckstange 26 über einen Schraubgewindeansatz 30 und ein in diesem eingebrachtes Kalottenlager 28 drehbeweglich gelagert ist. In dem dem Anlenkpunkt bei 29 entgegengesetzten Ende 22 ist die Druckstange 26 über gleichfalls einen Schraubgewindeansatz 30 und ein Kalottenlager (nicht gezeigt) an einem Ende 21 eines Auswerferhebels 20 angeschlossen. Die Schraubgewindeansätze 30 diesen der Längenanpassung der Druckstange 26, die Kalottenlager 28 zum Winkellagenausgleich der Druckstange 26 bei deren Bewegung. Der Auswerferhebel 20 ist mit dem seinem ersten Anlenkpunkt bei 21 entgegengesetzten Ende 24 gleichfalls schwenkbeweglich, jedoch an dem Kolben oder an dem Zylinder einer Arbeitskolben-Zylindereinheit 25 angeschlossen, die in einem gestellfeste Drehpunkt 35 oder fest an dem Gestell 2 angebracht sein kann. In einem Mittelteil des Auswerferhebels 20 ist ein Verstellbolzen 37 eingelassen, der auf überstehende Ende der Auswerferstange 31 wirkt. Die Arbeitskolben-Zylindereinheit ist über die Druckanschlüsse 45 z. B. mit einer Druckflüssigkeit derart mit Druck beaufschlagt, daß für den normalen ungestörten Auswerferbetrieb ein Festpunkt 46 für den Ausweferhebel 20 gebildet wird. Andererseits ist die Druckhöhe auf einen solchen Wert einzustellen, daß der Ausweferhebel 20 für den Fall, daß z.B. zwei Prägestücke zwischen dem Prägewerkzeug vorhanden sind, in dem Punkt 46 auslenken kann und der Druckbolzen 37 in der der Pfeilrichtung 14 entgegengesetzten Richtung bewegbar ist. Das Ausweichen des Auswerferhebels 20 in einem derartigen Fall ist über einen Anwesenheitssensor 33 feststellbar und kann zum Abschalten des Antriebes der Münzprägepresse führen. Die Arbeitskolben-Zylindereinheit 25 ist bei 47 für eine Auslenkbewegung des Auswerferhebels 20 gestellfest zu führen.

Der Arbeitskolben-Zylindereinheit 25 kommt weiterhin die Aufgabe zu, über die Druckleitungen 45 gesteuert den Druckbolzen 37 von dem Ende der Auswerferstange 31 bzw. von dem Auswerferprägestempel 17 abzuheben, um die Auswerfertätigkeit für einen Mehrfachhub z. B. für ein Nachprägen oder Glanzprägen zu unterbinden. Hierfür ist es notwendig, den Zuführteller 18 (Fig. 1) anzuhalten oder nur jede zweite oder dritte Füllstelle im Zuführteller zu belegen. Die Steuerung muß über die Pressersteuerung erfolgen. Für die Steuerungsmittel wird kein Schutz begehrt. Diese Mittel sind mit einfachen Mitteln auszuführen und leicht vorstellbar, so daß sich ihre zeichnerische Darstellung erübrigen kann.

## Patentansprüche

Münzprägepresse mit einem Prägestößelantrieb aus einen von einer Kurbelwelle (3) über ein Mittellager (4) getriebenen Dreieckhebel (5), der mit einem hinteren Schwingenlager (7) an einem Lenker (8) und über den Lenker (8) gestellseitig und mit einem vorderen Schwingenlager (6) über eine Druckstange (11) an dem Prägestößel (12) angelenkt ist, und mit einem von dem Stößelantrieb über einen Umlenktrieb (20, 26) abgeleiteten Antrieb des Auswerferprägestempels (17) zum Erzeugen einer im wesentlichen zeitgleich mit der aus dem vorderen Totpunkt (Tᵥ) in den hinteren Totpunkt (Tₕ) ausgeführten Bewegung des Stößels (12) erfolgenden Auswurfbewegung (14), dadurch gekennzeichnet, daß der Umlenktrieb aus einer direkt am Prägestößel (12) angelenkten Druckstange (26) und einem einarmigen Auswerferhebel (20) ausgeführt ist, der mit einem Ende (21) an dem der stößelseitigen Anlenkung abgewandten Ende (22) der Druckstange (26) und mit einem Bereich seiner Länge gegen den Auswerferprägestempel (17, 31) angligt, und daß das zweite Ende (24) des Auswerferhebels (20) an dem bewegbaren Teil einer ansonsten gestellfesten Arbeitskolben-Zylindereinheit (25) angebracht ist, die im Sinne einer Druckanlage des Auswerferhebels (20) an dem Auswerferprägestempel (17) ggf. über eine Auswerferstange (31) druckmäßig vorgespannt ist.

2. Münzprägepresse nach Patentanspruch 1, dadurch gekennzeichnet, daß die Druckstange (26) über Kalottenlager (28) an einem Drehpunkt (29) des Stößels (12) und am Auswerferhebel (20) gelagert und über Schraubgewindesätze (30) an den Enden (22, 32) in der Länge variabel einstellbar ist.

3. Minzprägepresse nach Patentanspruch 1, dadurch gekennzeichnet, daß ein Anwesenheitssensor (33) im Bereich der Arbeitskolben-Zylindereinheit (25) in Wirkverbindung mit dem Auswerferhebel (20) am Pressengestell befestigt ist, um im Falle des Vorhandenseins von zwei Prägestücken zwischen dem Prägewerkzeug durch die daraus resultierende Ausweichbewegung des Auswerferhebels (20) den Pressenantrieb abzuschalten.

## Claims

1. Minting press with a coining ram drive comprising a triangular lever (5) driven by a crankshaft (3) via a centre bearing (4), which triangular lever is articulated by a rear link bracket (7) to a linkage (8) and via the linkage (8) on the frame side to a linkage bearing (9) and by a front link bracket (6) via a thrust rod (11) to the coining ram (12), and with a drive of the ejector coining die (17), taken from the ram drive via a deflection transmission (20, 26), for the generation of an ejection movement (14) taking place essentially simultaneously with the movement of the ram (12) executed from the front dead centre (Tᵥ) to the rear dead centre (Tₕ), characterized in that the deflection transmission is made up of a thrust rod (26) directly articulated to the coining ram (12) and a one-armed ejector lever (20), which lies with one end (21) at the end (22) of the thrust rod (26) remote from the articulation on the ram side and with an area of its length against the ejector coining die (17, 31), and in that the second end (24) of the ejector lever (20) is attached to the movable part of an otherwise fixed working piston cylinder unit (25), which is pressurised in the sense of a pressure contact of the ejector lever (20) against the ejector coining die (17), possibly via an ejector rod (31).

2. Minting press according to Patent Claim 1, characterised in that the thrust rod (26) is mounted via a cup bearing (28) at a rotation point (29) of the ram (12) and at the ejector lever (20) and can be adjusted variably in length via screw thread lugs (30) at the ends (22, 32).

3. Minting press according to Patent Claim 2, characterized in that a presence sensor (33) is fixed on the press frame in the area of the working piston cylinder unit (25), in effective connection with the ejector lever (20), in order to switch off the press drive in the event of the existence of two coining pieces between the coining dies by the resultant deflection movement of the ejector lever (20).

## Revendications

1. Presse à frapper les monnaies ou les médailles, comportant une commande de coulisseau de frappe constituée d'une bielle formant un levier triangulé (5), mû par un vilebrequin (3) avec interposition d'un palier central (4), qui est articulé par un palier de bielle arrière (7) à une barre oscillante (8) et par l'intermédiaire de cette barre (8) au bâti, et qui est articulé par un palier de bielle avant (6) et par l'intermédiaire d'une barre de compression (11) au coullisseau de frappe (12), la presse comportant en outre une commande du poinçon de frappe/éjection (17), commande qui est dérivée par une transmission de renvoi (20, 26) de la commande du coulisseau et qui est destinée à produire un mouvement d'éjection (14) s'effectuant essentiellement en même temps que le mouvement du coulisseau (12) de son point mort avant (Tᵥ) à son point mort arrière (Tₕ), caractérisée en ce que la transmission de renvoi est réalisée d'une barre de compression (26) articulée directement sur le coulisseau de frappe (12) et d'un levier d'éjection (20) à bras unique, levier qui est articulé par une extrémité (21) à l'extrémité (22) de la barre de compression (26) se trouvant à l'opposé de l'articulation de cette barre sur le coulisseau, et qui s'applique par une partie de sa longueur contre le poinçon de frappe/éjection (17, 31), et que la seconde extrémité (24) du levier d'éjection (20) est reliée à la partie mobile d'un vérin (25) commandé par un fluide de pression et dont l'autre partie est solidaire du bâti, vérin qui est précontraint, par le fluide de pression, dans le sens de l'application du levier d'éjection (20) contre le poinçon de frappe/éjection (17), en exerçant une pression sur ce poinçon, éventuellement par l'intermédiaire d'une barre d'éjection (31).

2. Presse selon la revendication 1, caractérisée en ce que la barre de compression (26) de la transmission de renvoi est reliée par des joints sphériques (28) à un point d'articulation (29) du coulisseau (12) et au levier d'éjection (20) et que sa longueur est variable grâce à la prévision de bouts filetés (30) à ses extrémités (22, 32).

3. Presse selon la revendication 1, caractérisée en ce qu'un capteur de présence (33) est fixé au bâti de la presse dans la région du vérin (25) et en liaison fonctionnelle avec le levier d'éjection (20) pour, en cas de présence de deux pièces à frapper entre l'outillage de frappe, par suite du mouvement d'écartement qui en résulte du levier d'éjection (20), arrêter la commande de la presse.
